# FASCICULE DE BREVET EUROPEEN

(11) **EP 3 284 269 B1**
(45) Date de publication et mention de la délivrance du brevet: **06.03.2019**
(21) Numéro de dépôt: 16717319.4
(22) Date de dépôt: 12.04.2016
(51) Int. Cl.: H04R 7/18

(54) **PROCEDE DE FABRICATION D'UN DISPOSITIF DE SUSPENSION POUR HAUT-PARLEUR**
HERSTELLUNGSVERFAHREN FÜR EINE AUFHÄNGUNGSVORRICHTUNG FÜR EINEN LAUTSPRECHER
MANUFACTURING METHOD OF A SUSPENSION DEVICE FOR A LOUDSPEAKER

(30) Priorité: 15.04.2015 FR 1553311
(43) Date de publication de la demande: 21.02.2018
(73) Titulaire: FOCAL JMLab, 42350 La Talaudière (FR)
(72) Inventeur: NICOLETTI, Giuliano, 42290 SORBIERS (FR)
(74) Mandataire: Cabinet Laurent & Charras
(86) Numéro de dépôt international: PCT/EP2016/058035
(87) Numéro de publication internationale: WO 2016/166111

(56) Documents cités:
- GB-A- 2 471 884
- US-A- 5 719 946
- US-A1- 2002 051 558
- US-A1- 2004 218 780
- KLIPPEL WOLFGANG ET AL: "Measurement and Visualization of Loudspeaker Cone Vibration", AES CONVENTION 121; OCTOBER 2006, AES, 60 EAST 42ND STREET, ROOM 2520 NEW YORK 10165-2520, USA, 1 octobre 2006 (2006-10-01), XP040507805,

## Description

### DOMAINE TECHNIQUE

L'invention se rattache au domaine du matériel acoustique. Elle concerne un procédé de fabrication d'un dispositif de suspension pour haut-parleur, et plus précisément à un dispositif de suspension reliant un châssis d'un haut-parleur avec une membrane. L'invention vise plus spécifiquement la fabrication d'un dispositif de suspension qui présente des avantages en termes de performances acoustiques, notamment en ce qui concerne la régularité de la courbe de réponse en fréquence.

### ART ANTERIEUR

De façon générale, un haut-parleur comprend un châssis fixe et une membrane mobile circulaire associée mécaniquement à un bobinage parcouru par un courant représentatif du signal acoustique à générer. Le haut-parleur comprend également une source de champ magnétique, généralement constant, qui interagit avec le courant parcourant le bobinage pour permettre le déplacement du bobinage et donc de la membrane.

Les déplacements de la membrane circulaire par rapport au châssis sont guidés par un dispositif de suspension annulaire comportant un bord extérieur annulaire apte à fixer le dispositif de suspension sur le châssis et un bord intérieur annulaire apte à fixer le dispositif de suspension avec la membrane circulaire. Entre ces deux bords annulaires, le dispositif de suspension comporte un arc de suspension destinée à absorber des contraintes de déplacement produites sur le bord intérieur.

Cependant, lors de l'absorption des contraintes de déplacement, les déformations de l'arc de suspension créent des oscillations autour de la position de l'arc de suspension lorsqu'il n'est pas en situation d'absorption. Ces oscillations peuvent résonner et former un mode de résonnance dégradant la qualité de l'onde acoustique émise par le haut-parleur.

Pour éliminer ces modes de résonnance, il est connu d'augmenter la rigidité de l'arc de suspension. Le brevet américain US 7,463,749 propose de positionner trois excroissances hémi-toriques sous l'arc de suspension afin d'augmenter sa rigidité et de limiter ses déformations. La demande de brevet américain US 2002/051558 propose également des positionner des excroissances hémi-toriques au centre de l'arc de suspension. La demande de brevet GB 2 471 884 propose un procédé de fabrication d'un dispositif de suspension.

Cependant, la rigidité de l'arc de suspension conditionne la dynamique du haut-parleur, c'est-à-dire le temps nécessaire à la membrane du haut-parleur pour effectuer un déplacement lorsqu'une consigne lui est appliquée. Pour un haut-parleur idéal, la membrane est libre dans l'air et lorsqu'une consigne de déplacement est appliquée à la membrane, elle peut répondre directement en effectuant un déplacement. Le dispositif de suspension a pour première fonction de guider les déplacements de la membrane en translation, mais il constitue un frein au déplacement de la membrane car celle-ci doit vaincre la rigidité de l'arc de suspension pour effectuer un déplacement consécutif à une commande. Ainsi, la solution du brevet américain US 7,463,749 et de la demande de brevet américain US 2002/051558 consistant à limiter les déformations de l'arc de suspension n'est pas optimale car elle dégrade fortement la dynamique du haut-parleur.

La demande de brevet US 2003/0228027 propose de positionner une ou deux excroissances partiellement toriques sur l'arc de suspension pour limiter ses déformations. Il propose également de limiter la rigidité de l'arc de suspension à l'aide d'un profil circulaire des excroissances en forme de créneaux. Le profil des excroissances en forme de créneau limite le poids de l'arc de suspension et comporte des évidements dont la longueur est déterminée par des essaies empiriques.

Cependant, relever et tracer la courbe de réponse d'un haut-parleur est une opération complexe, souvent longue et faisant appel à des équipements rares tels qu'une chambre anéchoïque. La définition empirique de la forme des créneaux associés à chaque gamme de haut-parleur constitue donc une opération particulièrement longue.

En outre, les excroissances de la demande de brevet US 2003/0228027 ne suivent pas la forme circulaire de l'arc de suspension. Les résonnances annulaires induites par la forme de créneau doivent donc être amorties pour ne pas dégrader les performances du haut-parleurs limitant ainsi l'efficacité de ce dispositif.

Le problème technique de l'invention est donc d'absorber efficacement les modes de résonance d'un dispositif de suspension pour haut-parleur sans impacter négativement les performances du dispositif de suspension.

### EXPOSE DE L'INVENTION

La présente invention vise à proposer un procédé de fabrication d'un dispositif plus facilement réalisable comportant un arc de suspension capable d'absorber efficacement les oscillations et dont le poids est maîtrisé au moyen d'au moins une excroissance dont la position est déterminée selon la position du mode de résonnance.

Selon un premier aspect qui ne constitue pas l'invention, la demande concerne un dispositif de suspension pour haut-parleur, ce dispositif comportant un bord extérieur annulaire apte à fixer le dispositif de suspension avec un châssis, un bord intérieur annulaire apte à fixer le dispositif de suspension avec une membrane, et un arc de suspension s'étendant annulairement entre les bords extérieur et intérieur. Cet arc de suspension est apte à absorber des contraintes de déplacement produites au niveau du bord intérieur au moyen d'une déformation de l'arc de suspension formant ainsi au moins un mode de résonnance. Cet arc de suspension comporte au moins une excroissance annulaire positionnée de sorte à minimiser l'au moins un mode de résonnance de l'arc de suspension, la masse de chacune de cette excroissance annulaire étant comprise entre 150% et 400% de la masse d'une partie de l'arc de suspension sur laquelle l'excroissance annulaire est positionnée.

Ce dispositif permet ainsi de définir rapidement et précisément la position des excroissances aptes à réduire significativement les résonnances. En outre, le poids maitrisé des excroissances limite l'impact de ces excroissances sur la dynamique du haut-parleur.

Une excroissance annulaire positionnée de sorte à minimiser l'au moins un mode de résonnance de l'arc de suspension correspond à une excroissance dont une étude de positionnement a été effectuée lorsque l'arc de suspension n'est pas pourvue de l'excroissance de sorte à localiser au moins un mode de résonnance de l'arc de suspension. Cette excroissance se distingue donc des excroissances de la demande de brevet américain US 2002/005158 qui sont simplement positionnées au milieu de l'arc de suspension sans prise en considération d'au moins un mode de résonance de l'arc de suspension.

Selon un mode de réalisation, cette excroissance annulaire forme une épaisseur de matière régulière de section radiale circulaire. Cette forme d'excroissance est particulièrement simple à maîtriser en termes de poids. En outre, des ajustements de la dynamique du haut-parleur peuvent être effectués en modifiant le rayon de la section radiale circulaire de l'excroissance.

Selon un mode de réalisation, la masse de l'au moins une excroissance annulaire correspond à environ 250% de la masse d'une partie de l'arc de suspension sur laquelle l'au moins une excroissance annulaire est positionnée. Cette valeur permet d'obtenir un compromis particulièrement adapté entre la dynamique du haut-parleur et le besoin de réduire les résonnances de l'arc de suspension.

Selon un mode de réalisation, le dispositif comporte une, deux ou trois excroissances annulaires.

Selon un second aspect, l'invention concerne un procédé de fabrication d'un dispositif de suspension pour haut-parleur tel que décrit précédemment comportant les étapes consistant à :
- exciter le bord intérieur du dispositif de suspension,
- mesurer, au cours d'une durée de caractérisation, les déplacements de l'arc de suspension par rapport à un état stable de l'arc de suspension,
- détecter la position du premier maximum local des déplacements de l'arc de suspension par rapport à l'état stable de l'arc de suspension, et
- définir une position d'une excroissance correspondant à une projection du premier maximum local sur l'arc de suspension à l'état stable.

Ce procédé de fabrication permet de déterminer la position des excroissances aptes à réduire significativement les oscillations au moyen d'une seule analyse numérique des déplacements de l'arc de suspension. La position du maximum local par rapport à l'état stable de l'arc de suspension permet de mettre en évidence à la fois les creux et les bosses résultants des déformations de l'arc de suspension.

Selon un mode de réalisation, l'étape consistant à définir une position d'une excroissance comprend les étapes consistant à :
- définir au moins un ensemble de positions dont la distance entre les positions est inférieure à 20% de la distance totale de l'arc de suspension à l'état stable, et
- déterminer une position moyenne de l'au moins un ensemble de positions correspondant à la position de l'excroissance.

Ce mode de réalisation permet d'éliminer les doubles positions détectées à l'aide d'un moyennage dont la précision de 20% est particulièrement adaptée.

Selon un mode de réalisation, l'étape consistant à exciter le bord intérieur du dispositif de suspension est effectuée avec un signal caractéristique dont les fréquences évoluent dans une plage de fréquence prédéterminée, de préférence entre 100Hz et 10 KHz. Il est bien connu que les dispositifs de suspension de très haut de gamme sont réalisés pour être efficaces sur une plage de fréquence caractéristique. Ce mode de réalisation permet de fabriquer un dispositif de suspension particulièrement adapté à sa plage de fréquence caractéristique.

Selon un mode de réalisation, le procédé comporte les étapes consistant à :
- modéliser numériquement la dynamique du dispositif de suspension en fonction des mesures, au cours de la durée de caractérisation, des déplacements de l'arc de suspension par rapport à un état stable de l'arc de suspension, et
- définir la taille de l'excroissance par simulation numérique du modèle préalablement défini de sorte à minimiser les modes de résonnance et limiter l'impact du poids de l'excroissance.

Ce mode de réalisation permet de définir numériquement la taille de l'excroissance améliorant ainsi les performances de réduction des résonnances et limitant l'impact du poids de l'excroissance sur l'arc de suspension.

Selon un mode de réalisation, le procédé comporte les étapes suivantes :
- exciter une seconde fois le bord intérieur du dispositif de suspension amélioré lorsqu'une excroissance annulaire a été positionnée sur le dispositif de suspension et que le dispositif de suspension présente encore des modes de résonnances préjudiciables,
- mesurer, au cours d'une seconde durée de caractérisation, les déplacements de l'arc de suspension amélioré, c'est-à-dire muni de l'excroissance annulaire, par rapport à un état stable de l'arc de suspension amélioré,
- détecter la position du second maximum local des déplacements de l'arc de suspension amélioré par rapport à l'état stable de l'arc de suspension amélioré, et
- définir une position d'une seconde excroissance correspondant à une projection du second maximum local sur l'arc de suspension amélioré à l'état stable.

Ce mode de réalisation permet de positionner une seconde excroissance afin de limiter encore les modes de résonances du dispositif de suspension. En variante, ces étapes peuvent être répétées pour ajouter une troisième excroissance si la limitation des modes de résonance n'est toujours pas suffisante.

Selon un troisième aspect qui ne constitue pas l'invention, la demande concerne un haut-parleur comprenant un châssis, une membrane déplaçable en translation, et un dispositif de suspension tel que décrit précédemment.

### DESCRIPTION SOMMAIRE DES FIGURES

La manière de réaliser l'invention ainsi que les avantages qui en découlent, ressortiront bien du mode de réalisation qui suit, donné à titre indicatif mais non limitatif, à l'appui des figures annexées dans lesquelles les figures 1 à 11 représentent :
- Figure 1 : une vue en coupe radiale d'un dispositif de suspension dans un état stable ;
- Figure 2 : une vue en coupe radiale du dispositif de suspension de la Figure 1 dans un premier état d'excitation ;
- Figure 3 : une vue en coupe radiale du dispositif de suspension de la Figure 1 dans un deuxième état d'excitation ;
- Figure 4 : une vue en coupe radiale du dispositif de suspension de la Figure 1 dans un troisième état d'excitation ;
- Figure 5 : une vue en coupe radiale du dispositif de suspension de la Figure 1 dans une étape consistant à définir des ensembles de positions ;
- Figure 6 : une vue en coupe radiale du dispositif de suspension de la Figure 1 dans une étape consistant à définir une position moyenne ;
- Figure 7 : une vue en coupe radiale d'un dispositif de suspension muni de trois excroissances annulaires selon un premier mode de réalisation de l'invention ;
- Figure 8 : un agrandissement d'une excroissance radiale de la Figure 7 ;
- Figure 9 : une vue en coupe radiale et en perspective d'un dispositif de suspension muni de deux excroissances annulaires selon un second mode de réalisation de l'invention ;
- Figure 10 : une vue en coupe radiale et en perspective d'un dispositif de suspension muni de deux excroissances annulaires selon un troisième mode de réalisation de l'invention ; et
- Figure 11 : une vue en coupe radiale et en perspective d'un dispositif de suspension muni d'une seule excroissance annulaire selon un quatrième mode de réalisation de l'invention.

### DESCRIPTION DETAILLEE DE L'INVENTION

Les Figures 1 à 8 décrivent le procédé de réalisation du dispositif de suspension selon l'invention. Dans une première étape illustrée sur la Figure 1, un dispositif de suspension **10** à améliorer est observé pour un état stable. Le dispositif de suspension **10** comporte un bord extérieur **12** annulaire fixe et un bord intérieur **14** annulaire fixé sur une membrane **15** mobile en translation. Un arc de suspension **16** relie annulairement les deux bords **12, 14.** La membrane **15** est ensuite déplacée pour mesurer les déplacements induits de l'arc de suspension **16** durant une durée de caractérisation. De préférence, la membrane **15** est déplacée sur des fréquences contenues dans une plage de fréquence associée au dispositif de suspension. De préférence, le signal d'excitation de la membrane **15** correspond à un signal sinusoïdal dont l'amplitude est constante et dont la fréquence est variable entre une fréquence basse et une fréquence haute dans la plage de fréquence, par exemple dans la plage de fréquences 100Hz à 10KHz.

Les Figures 2 à 4 révèlent les résonnances induits sur l'arc de suspension **16** par les déplacements de la membrane **15.** Les résonnances de l'arc de suspension **16** au cours de la durée de caractérisation sont captés numériquement par un échantillonnage et chaque échantillon est analysé afin de détecter des maxima locaux **17.**

Les mesures sont préférentiellement effectuées par un système d'interférométrie. Le dispositif de suspension **10** est placé sur un support dédié, et un laser est positionné sur un support mobile sur trois axes de sorte à scanner tout la surface émissive du dispositif de suspension **10.** Le laser permet de mesurer les déplacements du dispositif de suspension **10** au cours du la durée de caractérisation. Cette mesure permet d'obtenir la mesure des courbes de pression acoustique et de distorsion harmonique du dispositif de suspension **10** au cours du la durée de caractérisation.

Les Figures 2 à 4 représentent trois de ces échantillons avec pour référence le dispositif de suspension **16** de la figure 1. Les maxima locaux correspondent aux sommets des bosses et des creux formés par l'arc de suspension **16** au cours du temps. Le premier maxima **17** et sa projection sur l'arc de suspension **16** à l'état stable (Figure 1) est mesurée, c'est-à-dire le maxima **17** le plus proche du bord intérieur **14** annulaire apte à fixer le dispositif de suspension **10** avec une membrane **15.**

Sur la Figure 5, la projection du maxima **17** est repérée sur l'arc de suspension **16** à l'état stable (Figure 1) permettant ainsi de déterminer la position d'au moins une excroissance **20.**

La caractéristique « positionnée de sorte à minimiser l'au moins un mode de résonance » s'interprète ainsi dans ce document comme positionnée sur l'arc de suspension **16** sur le premier maximum local **17.**

Lorsque plusieurs positions sont déterminées, il peut être utile de rassembler les positions les plus proches pour éviter les doubles détections qui correspondent à une même faiblesse de l'arc de suspension **16.** Pour ce faire, la Figure 5 révèle que les positions **18** détectées sont regroupées suivant des ensembles **19** dont la distance est inférieure à 20% de la distance totale de l'arc de suspension **16** à l'état stable. La position de chaque excroissance **20** est alors une position moyenne **21** entre les positions **18** de chaque ensemble **19.** La Figure 6 révèle trois positions moyennes **21** détectées lors d'un exemple d'analyse correspondant aux Figures 1 à 8.

Une excroissance **20** est ainsi positionnée sur l'arc de suspension **16** au niveau de la position moyenne **21.** La réponse en fréquence du dispositif de suspension **10** peut ainsi être nouvellement étudiée et si la réponse n'est pas satisfaisante, c'est-à-dire que l'arc de suspension **16** amélioré présente encore des modes de résonances préjudiciables, une nouvelle excroissance **20** peut être ajoutée.

La Figure 7 illustre un arc de suspension **16** amélioré selon un premier mode de réalisation de l'invention par trois excroissances **20** dont la position correspond aux positions moyennes **21** détectées lors de trois améliorations consécutives du dispositif de suspension **10.** Les excroissances **20** annulaires sont constituées d'une épaisseur de matière régulière de section radiale circulaire.

La Figure 8 illustre que la taille des excroissances **20** annulaires est maîtrisée de sorte que la masse (ou pour un matériau homogène, le volume) de chaque excroissance **20** est comprise entre 150% et 400% de la masse d'une partie de l'arc de suspension **16** sur laquelle l'au moins une excroissance **20** annulaire est positionnée. Ainsi, le volume **25** de l'excroissance **20** est compris entre 150% et 400% du volume **24** de la partie de l'arc de suspension **16** sur laquelle est implantée l'excroissance **20.** De préférence, le volume **25** de l'excroissance **20** correspond à 250 % du volume **24** de la partie de l'arc de suspension **16.**

En variante, le poids de chaque excroissance **20** peut être défini numériquement à l'aide d'un modèle numérique du dispositif de suspension **10.** La dynamique du dispositif de suspension **10** est alors modélisée numériquement en fonction des mesures des déplacements de l'arc de suspension **16.** La taille de l'excroissance **20** est recherchée par simulation numérique du modèle préalablement défini de sorte à minimiser les modes de résonnance et limiter l'impact du poids de l'excroissance **20.**

La taille de l'excroissance **20** est modifiée entre deux simulations numériques pour parcourir le rapport de masse de 150% à 400% avec un pas de calcul prédéfini, environ 10%. Pour chaque simulation, la réponse est observée afin de calculer l'amplitude des oscillations du dispositif de suspension **10** et la rigidité du bord intérieur **14** annulaire. L'amplitude des oscillations du dispositif de suspension **10** permet d'estimer numériquement les modes de résonance, il faut donc que cette amplitude soit minimale. La rigidité du bord intérieur **14** annulaire permet d'estimer numériquement l'impact du poids de l'excroissance **20,** il faut également que cette rigidité soit minimale. Plus le poids de l'excroissance **20** augmente, plus l'amplitude diminue et plus la rigidité augmente. La principale préoccupation est de réduire les modes de résonance alors, le poids de l'excroissance **20** sera augmenté numériquement dans le rapport de masse 150% 400% jusqu'à diviser par deux l'amplitude des oscillations par rapport aux variations du dispositif de suspension **10** sans excroissance.

Dans une autre variante, le poids de chaque excroissance **20** peut être défini en fonction de la distance maximale du maximum local **17** avec l'état stable de l'arc de suspension **16** au cours de la durée de caractérisation tout en restant dans le rapport de masse 150% à 400%.

Les Figures 9, 10 et 11 révèlent trois modes de réalisation différents dans lesquelles les contraintes appliquées sur le dispositif de suspension sont différentes. Il en résulte que le nombre d'excroissances diffère, à savoir deux pour les Figures 9 et 10 et une seule pour la Figure 11 et que la position des excroissances **20** diffère également entre les Figures 9 à 11.

L'invention permet ainsi de supprimer uniquement les oscillations de l'arc de suspension **16** qui sont identifiées comme préjudiciables pour la qualité d'écoute. Elle vise cependant à ne pas réduire toutes les oscillations car cela entrainerait une réduction trop importante de la dynamique du haut-parleur. En outre, le poids des excroissances **20** est maîtrisé pour limiter les dégradations induites sur la dynamique d'un haut-parleur.

L'invention permet ainsi de proposer un procédé de fabrication d'un haut-parleur dont les performances acoustiques sont accrues à l'aide du dispositif de suspension proposé.

## Revendications

1. Procédé de fabrication d'un dispositif de suspension (10) pour haut-parleur comportant :
- un bord extérieur (12) annulaire apte à fixer le dispositif de suspension (10) avec un châssis (13),
- un bord intérieur (14) annulaire apte à fixer le dispositif de suspension (10) avec une membrane (15),
- un arc de suspension (16) s'étendant annulairement entre les bords extérieur (12) et intérieur (14),
- ledit arc de suspension (16) étant apte à absorber des contraintes de déplacement produites sur le bord intérieur (14) au moyen d'une déformation de l'arc de suspension (16) formant ainsi au moins un mode de résonnance,
- l'arc de suspension (16) comportant au moins une excroissance (20) annulaire positionnée de sorte à minimiser l'au moins un mode de résonnance de l'arc de suspension (16),
la masse de l'au moins une excroissance (20) annulaire étant comprise entre 150% et 400% de la masse d'une partie de l'arc de suspension (16) sur laquelle l'au moins une excroissance (20) annulaire est positionnée ;
ledit procédé comportant les étapes consistant à :
- exciter le bord intérieur (14) du dispositif de suspension (10),
- mesurer, au cours d'une durée de caractérisation, les déplacements de l'arc de suspension (16) par rapport à un état stable de l'arc de suspension (16),
- détecter la position du premier maximum local (17) des déplacements de l'arc de suspension (16) par rapport à l'état stable de l'arc de suspension (16), et
- définir une position (18) d'une excroissance (20) correspondant à une projection du premier maximum local (17) sur l'arc de suspension (16) à l'état stable.

2. Procédé de fabrication d'un dispositif de suspension selon la revendication 1, **caractérisé en ce que** l'étape consistant à définir une position (18) d'une excroissance (20) comprend les étapes consistant à :
- définir au moins un ensemble (19) de positions (18) dont la distance entre les positions est inférieure à 20% de la distance totale de l'arc de suspension (16) à l'état stable, et
- déterminer une position moyenne (21) de l'au moins un ensemble de positions (18) correspondant à la position de l'excroissance (20).

3. Procédé de fabrication d'un dispositif de suspension selon la revendication 1 ou 2, **caractérisé en ce que** l'étape consistant à exciter le bord intérieur (14) du dispositif de suspension (10) est effectuée avec un signal caractéristique dont les fréquences évoluent dans une plage de fréquence prédéterminée, de préférence entre 100Hz et 10 KHz.

4. Procédé de fabrication d'un dispositif de suspension selon l'une des revendications 1 à 3, **caractérisé en ce qu'**il comporte les étapes consistant à :
- modéliser numériquement la dynamique du dispositif de suspension (10) en fonction des mesures, au cours de la durée de caractérisation, des déplacements de l'arc de suspension (16) par rapport à un état stable de l'arc de suspension (16), et
- définir la taille de l'excroissance (20) par simulation numérique du modèle préalablement défini de sorte à minimiser les modes de résonnance et limiter l'impact du poids de l'excroissance (20).

5. Procédé de fabrication d'un dispositif de suspension selon l'une des revendications 1 à 4, **caractérisé en ce qu'**il comporte les étapes suivantes :
- exciter une seconde fois le bord intérieur (14) du dispositif de suspension (10) amélioré lorsqu'une excroissance (20) annulaire a été positionnée sur le dispositif de suspension (10) et que le dispositif de suspension (10) présente encore des modes de résonnances préjudiciables,
- mesurer, au cours d'une seconde durée de caractérisation, les déplacements de l'arc de suspension (16) amélioré, c'est-à-dire muni de l'excroissance (20) annulaire, par rapport à un état stable de l'arc de suspension (16) amélioré,
- détecter la position du second maximum local (17) des déplacements de l'arc de suspension (16) amélioré par rapport à l'état stable de l'arc de suspension (16) amélioré, et
- définir une position (18) d'une seconde excroissance (20) correspondant à une projection du second maximum local (17) sur l'arc de suspension (16) amélioré à l'état stable.

## Patentansprüche

1. Herstellungsverfahren für eine Aufhängungsvorrichtung (10) für einen Lautsprecher, die umfasst:
- eine ringförmige Außenkante (12), an der die Aufhängungsvorrichtung (10) mit einem Rahmen (13) befestigt werden kann,
- eine ringförmige Innenkante (14), an der die Aufhängungsvorrichtung (10) mit einer Membran (15) befestigt werden kann,
- einen Aufhängebügel (16), der sich ringförmig zwischen der Außenkante (12) und der Innenkante (14) erstreckt,
- wobei dieser Aufhängebügel (16) in der Lage ist, Bewegungsspannungen aufzunehmen, die auf die Innenkante (14) durch eine Verformung des Aufhängebügels (16) ausgeübt werden und so mindestens einen Resonanzmodus zu bilden,
- wobei der Aufhängebügel (16) mindestens einen ringförmigen Vorsprung (20) enthält, der so positioniert ist, dass er den mindestens einen Resonanzmodus des Aufhängebügels (16) minimiert,
wobei die Masse des mindestens einen ringförmigen Vorsprungs (20) zwischen 150% und 400% der Masse eines Teils des Aufhängebügels (16) beträgt, auf dem mindestens ein ringförmiger Vorsprung (20) positioniert ist;
wobei dieses Verfahren umfasst die folgenden Schritte:
- Erregung der Innenkante (14) der Aufhängungsvorrichtung (10);
- während eines Charakterisierungszeitraums, Messung der Bewegungen des Aufhängebügels (16) bezogen auf einen stabilen Zustand des Aufhängebügels (16),
- Erkennung der Position des ersten lokalen Maximums (17) der Bewegungen des Aufhängebügels (16), bezogen auf einen stabilen Zustand des Aufhängebügels (16) und
- Definition der Position (18) eines Vorsprungs (20) entsprechend der Projektion des ersten lokalen Maximums (17) am Aufhängebügel (16) im stabilen Zustand.

2. Herstellungsverfahren für eine Aufhängungsvorrichtung nach Anspruch 1, **dadurch gekennzeichnet, dass** der Schritt der Definition der Position (18) eines Vorsprungs (20) die folgenden Schritte aufweist:
- Definition mindestens einer Gruppe (19) von Positionen (18), bei denen der Abstand der Position unter 20% des Gesamtabstand des Aufhängebügels (16) im stabilen Zustand beträgt, und
- Bestimmung einer durchschnittlichen Position (21) der mindestens einen Gruppe von Positionen (18), die der Position des Vorsprungs (20) entspricht.

3. Herstellungsverfahren für eine Aufhängungsvorrichtung (10) nach Anspruch 1 oder 2, **dadurch gekennzeichnet, dass** der Schritt der Erregung der Innenkante (14) der Aufhängungsvorrichtung (10) mit einem charakteristischen Signal geschieht, dessen Frequenzen innerhalb eines vorher festgelegten Frequenzbereichs vorzugsweise zwischen 100 Hz und 10 KHz liegen.

4. Herstellungsverfahren für eine Aufhängungsvorrichtung nach einem der Ansprüche 1 bis 3, **dadurch gekennzeichnet, dass** es die folgenden Schritte umfasst:
- digitale Modellierung der Dynamik der Aufhängungsvorrichtung (10) entsprechend den Messungen während des Charakterisierungszeitraums und den Bewegungen des Aufhängebügels (16) bezogen auf einen stabilen Zustand des Aufhängebügels (16) sowie
- Definition der Größe des Vorsprungs (20) durch digitale Simulierung des vorher definierten Modells, zur Minimierung der Resonanzmodi und Begrenzung der Auswirkung des Gewichts des Vorsprungs (20).

5. Herstellungsverfahren für eine Aufhängungsvorrichtung (10) gemäß einem der Ansprüche 1 bis 4, **dadurch gekennzeichnet, dass** es die folgenden Schritte umfasst:
- ein zweites Mal Erregung der Innenkante (14) der verbesserten Aufhängungsvorrichtung (10), wenn ein ringförmiger Vorsprung (20) auf der Aufhängungsvorrichtung (10) positioniert wurde und die Aufhängungsvorrichtung (10) weiterhin störende Resonanzmodi aufweist,
- Messung, während eines zweiten Charakterisierungszeitraums, der Bewegungen des verbesserten Aufhängebügels (16), das heißt versehen mit dem ringförmigen Vorsprung (20), bezogen auf einen stabilen Zustand des verbesserten Aufhängebügels (16),
- Erkennung der Position des zweiten lokalen Maximums (17) der Bewegungen des Aufhängebügels (16) bezogen auf einen stabilen Zustand des Aufhängebügels (16), und
- Definition einer Position (18) eines zweiten Vorsprungs (20), entsprechend der Projektion des zweiten lokalen Maximums (17) am verbesserten Aufhängebügel (16) im stabilen Zustand.

## Claims

1. Process for manufacturing a suspension device (10) for a loudspeaker, said device comprising:
- an annular outer edge (12) able to fasten the suspension device (10) to a frame (13),
- an annular inner edge (14) able to fasten the suspension device (10) to a membrane (15),
- a suspension hoop (16) extending annularly between the outer (12) and inner (14) edges,
- said suspension hoop (16) being able to absorb movement stresses produced at the inner edge (14) by means of deforming the suspension hoop (16) thus forming at least one resonance mode,
- the suspension hoop (16) comprising at least one annular protuberance (20) positioned in such a way as to minimize at least one suspension hoop resonance mode (16),
the mass of at least one of these annular protuberances (20) being comprised between 150% and 400% of the mass of a part of the suspension hoop (16) whereupon the annular protuberance (20) is positioned;
said process comprising the steps of:
- exciting the inner edge (14) of the suspension device (10),
- measuring the movements of the suspension hoop (16) in relation to a stable state of the suspension hoop (16) during a characterization period,
- detecting the position of the first local maximum (17) of the movements of the suspension hoop (16) in relation to the stable state of the suspension hoop (16), and
- defining a position (18) of a protuberance (20) corresponding to a projection of the first local maximum (17) on the suspension hoop (16) in the stable state.

2. Process for manufacturing a suspension device according to claim 1, **characterized in that** the step consisting of defining a position (18) of a protuberance (20) comprises the steps of:
- defining at least a set (19) of positions (18) wherein the distance between the positions is less than 20% of the total distance of the suspension hoop (16) in the stable state, and
- determining an average position (21) of at least a set of positions (18) corresponding to the position of the protuberance (20).

3. Process for manufacturing a suspension device according to claim 1 or 2, **characterized in that** the step consisting of exciting the inner edge (14) of the suspension device (10) is performed by a characteristic signal wherein the frequencies change within a predetermined frequency range, preferably between 100 Hz and 10 KHz.

4. Process for manufacturing a suspension device according to one of claims 1 to 3, **characterized in that** it comprises the steps of:
- digitally modeling the dynamics of the suspension device (10) according to the measurements, during a characterization period, of the movements of the suspension hoop (16) in relation to a stable state of the suspension hoop (16), and
- defining the size of the protuberance (20) by means of a digital simulation of the previously defined model in such a way as to minimize the resonance modes and limit the impact of the weight of the protuberance (20).

5. Process for manufacturing a suspension device according to one of claims 1 to 4, **characterized in that** it comprises the following steps:
- once again exciting the inner edge (14) of the suspension device (10) that has been improved by positioning an annular protuberance (20) on the device (10) and when the suspension device (10) still has harmful resonance modes,
- measuring the movements of the improved suspension hoop (16), i.e., with the annular protuberance (20), in relation to a stable state of the suspension hoop (16) during a second characterization period,
- detecting the position of the second local maximum (17) of the movements of the improved suspension hoop (16) in relation to a stable state of the suspension hoop (16), and
- defining a position (18) of a second protuberance (20) corresponding to a projection of the second local maximum (17) on the improved suspension hoop (16) in the stable state.
